# EUROPÄISCHE PATENTSCHRIFT

(11) **EP 0 752 822 B1**
(45) Veröffentlichungstag und Bekanntmachung des Hinweises auf die Patenterteilung: **23.12.1998**
(21) Anmeldenummer: 95911485.1
(22) Anmeldetag: 29.03.1995
(51) Int. Cl.: A44C 21/00

(54) **WERTMARKE**
TOKEN DEVICE
ENSEMBLE JETON

(30) Priorität: 30.03.1994 CH 950/94
(43) Veröffentlichungstag der Anmeldung: 15.01.1997
(73) Patentinhaber: Di Stefano, Silvio, 8645 Jona (CH)
(72) Erfinder: Di Stefano, Silvio, 8645 Jona (CH)
(74) Vertreter: Patentanwaltsbüro Feldmann AG
(86) Internationale Anmeldenummer: IB9500216
(87) Internationale Veröffentlichungsnummer: WO9526657

(56) Entgegenhaltungen:
- DE-A- 4 400 027
- DE-U- 9 400 167
- US-A- 4 827 640

## Beschreibung

Die vorliegende Erfindung betrifft eine Wertmarke. Ein bevorzugter Verwendungsbereich dieser Wertmarke ist die Werbung.

Wertmarken, auch Jetons oder Chips genannt, sind neben Geld bekannte Zahlungsmittel. Sie sind jedoch im Gegensatz zu Geld nicht universell einlösbar, sondern können lediglich an speziellen Eintauschstellen verwendet werden. So sind beispielsweise in Spielkasinos verwendbare Spielchips bekannt, Eintrittjetons für Hallenbäder oder Gutscheine in Chipform für Geschäfte. Diese Wertmarken sind im allgemeinen aus Kunststoff gefertigt. Teilweise sind sie mit ihrem Geldwert gekennzeichnet, teilweise ist lediglich ihr Umtauschwert, beispielsweise ein Schwimmbadeintritt, angegeben.

US-A-4'827'640 beschreibt einen Spielchip für Spielkasinos, der einen Metall- und einen Kunststoffanteil aufweist Der Kunststoffhalter dient dazu, die Münze zu schützen, damit sie durch den regen Gebrauch nicht abnützt. Die Münze wird während dem Herstellungsprozess in den Kunststoffteil integriert. Bei Entfernung der Münze wird der Spielchip zerstört.

DE-U-94'00'167 offenbart eine Pfandmerke, die ebenfalls aus einem Markenhalter aus Kunststoff und einer Pfandmarke aus Metall besteht, wobei die Pfandmarke im Markenhalter gehalten ist. Auf der Pfandmarke ist der Wert einer Münze dargestellt.

DE-A-44'00'027 beschreibt ebenfalls einen Halter für eine Münze, die als Pfandmarke, beispielsweise für den Einkaufswagen in Supermärkten, eingesetzt werden soll. Der Halter verfügt über einen Aufnahmeraum zur Aufnahme der Münze und über bewegliche Fixierungsmittel, um die Münze bei Nichtgebrauch in dieser Aufnahme zu fixieren.

Diese Wertmarken haben den Nachteil, dass sie vom Besitzer kaum mit ihrem effektiven Geldwert identifiziert werden. Deshalb werden sie oft achtlos liegengelassen und nicht eingelöst. Dadurch wird auch der Werbeeffekt, der mit diesen speziell gekennzeichneten Wertmarken erzielt werden soll, nicht erreicht.

Es ist deshalb Aufgabe der Erfindung, eine Weitmarke zu schaffen, deren Wert vom Besitzer besser erkannt wird. Das heisst, es soll eine Verbindung zwischen einem Teil mit symbo lischem Wert und einer allgemein als Zahlungsmittel anerkannten Münze ermöglicht werden.

Diese Aufgabe wird durch eine Wertmarke mit den Merkmalen des Patentanspruches 1 und des Patentanspruches 8 gelöst.

Es ist eine weitere Aufgabe der Erfindung, eine Wertmarke zu schaffen, die eine Motivation aufweist, diese bis zur Einlösung aufzubewahren. Das heisst, die Verbindung zwischen dem Teil mit symbolischem Wert und der Münze soll so beschaffen sein, dass diese Motivation geschaffen wird.

Diese Aufgabe löst eine Wertmarke mit den Merkmalen des Patentanspruches 2.

Die erfindungsgemässe Wertmarke hat die Besonderheit, dass einerseits stets ein Geldwert in Form eines Geldstückes sichtbar ist und andererseits die Verbindung mit einer speziellen Eintauschtelle hergestellt werden kann. Diese Verbindung erfolgt durch Aufdrücke auf den Geldstückhalter, in dem sich das Geldstück befindet. Zudem weist der Geldstückhalter nach einer erstmaligen Entnahme des Geldstückes eine Veränderung oder Verletzung auf. Diese Verletzung ist im einen Fall optisch erkennbar, im anderen Fall beeinträchtigt sie die Funktionalität des Geldstückhalters. Beispielsweise wird infolge Materialermüdung das Geldstück nach mehrmaligem Entfernen nicht mehr formschlüssig im Geldstückhalter gehalten.

In den meisten Ausführungsformen der erfindungsgemässen Wertmarke ist diese Verletzung irreversibel, der Geldstückhalter kann somit nur ein einziges Mal verwendet werden. Dadurch wird verhindert, dass das Geldstück einfach dem Geldstückhalter entnommen und letzterer achtlos weggeworfen wird. Die sofortige Entwertung der Wertmarke bei Entnahme des Geldstückes ist eine Motivation, die Wertmarke als solche aufzubewahren.

Ein bevorzugter Anwendungsbereich der erfindungsgemässen Wertmarke ist die Werbung. Durch die spezielle Form und die Kombination von einem spezifischen, nur in einem Bereich als Zahlungsmittel anerkannten Objekt und einem universell gültigen Zahlungsmittel werden verschiedene Effekte erzielt:
Der Geldstückhalter bildet eine Werbefläche, auf dem das Firmenlogo und der Verwendungszweck der Wertmarke abgebildet sind.
Auf dieser Fläche lässt sich die Wertmarke auch mit einem höheren Wert, einem Zahlen- oder einem Warenwert, versehen als das bereits integrierte Geldstück effektiv hat. Die Wertmarke entspricht somit einem Gutschein, der zusätzlich aus den obengenannten Gründen aufbewahrt wird.
Die Wertmarke weist in einer bevorzugten Ausführungsform Form und ungefähre Grösse einer Münze auf. Sie legt deshalb eine Aufbewahrung beim Kleingeld im Geldbeutel oder Portemonnaie nahe. Dort wird sie bei jeder Zahlung wieder entdeckt. Durch ihre abweichende Form und Farbe lenkt sie die Aufmerksamkeit auf sich, so dass der erwünschte wiederholte Kontakt mit dem Werbemittel eintritt und der Werbegegenstand sich einprägt.

In den beiliegenden Zeichnungen ist ein Ausführungsbeispiel des Erfindungsgegenstandes dargestellt und in der nachfolgenden Beschreibung erläutert. Es zeigen
- Figur 1: eine Ansicht einer erfindungsgemässen Wertmarke von oben;
- Figur 2: einen Querschnitt durch dieselbe Wertmarke entlang der Linie A-A der Figur 1;
- Figur 3: einen Querschnitt durch eine weitere Ausführungsform der Wertmarke gemäss der Erfindung;
- Figur 4: eine Ansicht der Wertmarke nach Figur 3;
- Figur 5: eine Ansicht einer weiteren Ausführungsform der Wertmarke und
- Figur 6: einen Querschnitt durch eine weitere Ausführungsform der Wertmarke.

In den Figuren 1 und 2 ist eine Ausführungsform einer Wertmarke gemäss der Erfindung dargestellt. Sie besteht aus einem Geldstückhalter 1 und einem darin gehaltenen Geldstück 2.
In diesem Ausführungsbeispiel ist der Geldstückhalter 1 aus hartem Kunststoff gefertigt, wobei er die Form einer kreisförmigen Scheibe aufweist. In anderen Ausführungsformen ist der Geldstückhalter aus Metall oder anderen festen Materialien gefertigt. Die Höhe der Scheibe entspricht mindestens der Dicke des aufzunehmenden Geldstückes 2, damit das Geldstück keine Erhöhung gegenüber der Scheibe bildet, sondern vollständig in ihr aufgenommen ist. Im allgemeinen ist die Scheibe sogar höher als das Geldstück. Der Geldstückhalter 1 weist eine Vertiefung 10 auf, die in der Höhe mindestens und im Durchmesser genau dem Geldstück 2 entspricht und zu dessen Aufnahme dient.

Im oberen Bereich der Vertiefung ist ein radial vorstehender Rückhalterand 11 angeformt. Dieser ist abgeschrägt und federnd, so dass das Geldstück leicht in die Vertiefung hineingedrückt werden kann. Ein in der Vertiefung befindliches Geldstück wird jedoch durch den Rückhalterand 11 in seiner Position gehalten, da der Durchmesser des Geldstückes grösser als die durch den in dieser Richtung nicht federnden Rückhalterand freigegebene Oeffnung ist. Der Rückhalterand 11 ist in dieser Ausführungsform um den gesamten Umfang der Vertiefung angeordnet. In weiteren Beispielen ist lediglich in Teilbereichen ein derartiger Rand vorhanden.

Das Geldstück 2 wird vollständig vom Geldstückhalter 1 aufgenommen, wobei eine Seite des Geldstückes 2 sichtbar bleibt. Das Geldstück 2 wird so eingedrückt, dass der Geldwert ersichtlich ist. Die Rückseite 13 des Geldstückhalters 1 ist eine ebene, geschlossene Fläche. Auf dieser Fläche lässt sich der Werbeslogan, der Einlöseort und der effektive Wert der Wertmarke angeben. Auch der umlaufende Rand 14, der wie ein Rahmen das Geldstück umgibt, lässt sich als Werbeträger verwenden.

Ein einmal in den Geldstückhalter 1 eingedrücktes Geldstück 2 lässt sich nur wieder herausnehmen, indem der Geldstückhalter 1 verletzt wird. In der hier dargestellten Ausführungsform weist der Rückhalterand 11 Sollbruchstellen 11' auf. Diese sind in der Figur 2 ersichlich. Wird das Geldstück herausgenommen, so bricht der Rüchkalterand ab. Der Geldstückhalter kann keine weiteren Geldstücke mehr halten. Die Wertmarke ist entwertet, da die Funktionsfähigkeit zerstört worden ist.

In einer anderen, hier nicht dargestellten Ausführungsform lässt sich das Geldstück nur mittels Druck auf die Rückseite des Geldstückhalters entfernen. Dabei bricht die Rückseite, und das entstandene Loch oder der entwei-gebrochene Geldstückhalter kennzeichnet, dass die Wertmarke entwertet worden ist. Damit das Geldstück einfacher herausgedrückt werden kann, kann die Rückseite Sollbruchstellen aufweisen, wobei deren Zerstörung die optische Entwertung sichtbar macht. Sie kann insbesondere eine Dünnstelle oder einen Dünnbereich aufweisen

Die Verletzung des Geldstückhalters ist somit verschiedenartig, jedoch stets eindeutig feststellbar. Sie besteht entweder aus einer optisch sichtbaren Verletzung oder aus einer Zerstörung der Funktionsfähigkeit.

In einer weiteren hier nicht dargestellten Ausführungsform weist der Geldstückhalter keinen Rückhalterand auf. Der Durchmesser der Vertiefung weist derartige Herstellungstoleranzen auf, dass das Geldstück formschlüssig gehalten wird. Das Geldstück kann durch Druck auf die Rückseite des Geldstückhalters entfernt werden. Ein- oder mehrmaliges Entfernen der Münze hat eine Materialermüdung des Halters zur Folge, so dass die Münze nicht mehr gehalten ist.

In einer weiteren, in den Figuren 3 und 4 dargestellten Ausführungsform ist der Geldstückhalter 1 ringförmig ausgebildet, wobei er beidseitig einen Rüchhalterand 110 aufweist. Das Geldstück 2 ist von beiden Seiten sichtbar. Als Werbefläche dient lediglich die Umrandung 14, die durch den Geldstückhalter 1 gebildet wird. Der Geldstückhalter 1 weist in einer bevorzugten Ausführungsform mindestens eine radial verlaufende Sollbruchstelle 110' auf. Somit bricht bei Entfernung des Geldstückes 2 der Geldstückhalter 1 an dieser mindestens einen Sollbruchstelle 110' auseinander.

In Figur 5 ist ein weiteres Ausführungsbeispiel der Wertmarke dargestellt. Der Geldstückhalter 1 weist stirnseitig eine schlitzförmige Einführung 15 für das Geldstück 2 auf. In dieser Einführung 15 sind Rückhaltefedern 120 angeordnet. Sie bilden einen Winkel zur Einführungsrichtung, so dass sie ein Einführen des Geldstückes 2 ermöglichen, dass sie aber ein Herausfallen desselben verhindern. Die Rückhaltefedern 120 sind heraustrennbar. Bei Entfernung des Geldstückes 2 brechen sie ab und die Funktionsfähigkeit der Wertmarke ist wiederum beeinträchtigt. Auch diese Ausführungsform weist eine ein- oder zweiseitige Sichtbarkeit des Geldstückes auf.

In einer weiteren, hier nicht dargestellten Ausführungsform wird das Geldstück durch eine in den Geldstückhalter eingepresste, durchsichtige Scheibe in seiner Lage gehalten. Bei Entfernung des Geldstückes muss die Scheibe entfernt werden. Die Funktionalität wird dadurch beeinträchtigt.

In einer weiteren, in Figur 6 dargestellten Ausführungsform ist der Geldstückhalter 1 zweiteilig gestaltet. Ein erster Teil 1' weist eine ähnliche Form wie der in den Figuren 1 und 2 dargestellte Geldstückhalter auf. Das Geldstück 2 ist ebenfalls in einer Vertiefung 10 in diesem ersten Teil 1' des Geldstückhalters gehalten. Der Geldstückhalter 1 besitzt nun aber keinen Rückhalterand, sondern weist einen zweiten Teil 1'' auf, der durch einen O-Ring gebildet wird. Dieser O-Ring liegt unter Spannung am Umfang des Geldstückes 2 an. Der Durchmesser der Vertiefung ist in diesem Fall leicht grösser als der Durchmesser des Geldstückes 2, jedoch genügend klein, um den O-Ring 1'' leicht zusammenzudrücken. Das Geldstück 2 wird somit einerseits durch die Haftreibung zwischen dem zweiten Teil 1'', dem O-Ring, und dem ersten Teil 1' des Geldstückhalters 1 und andererseits durch die Haftreibung zwischen O-Ring und Geldstück 2 im Geldstückhalter 1 gehalten. Wird das Geldstück 2 entfernt, so wird gleichzeitig auch der O-Ring aus der Vertiefung 10 herausgenommen. Ohne diesen kann das Geldstück 2 jedoch nicht gehalten werden. Der Geldstückhalter 1 weist also wiederum eine funktionelle Verletzung auf. Diese Verletzung ist jedoch im Gegensatz zu den oben beschriebenen Ausführungsbeispielen reversibel. Das heisst, es kann auch nach einer erstmaligen Entfernung des Geldstückes wiederum ein mit einem O-Ring versehenes Geldstück in den Geldstückhalter hineingepresst werden und die Wertmarke ist erneut verwendbar. Dies ist vorallem für solche Wertmarken von Vorteil, die für karitative Zwecke in Umlauf gesetzt werden und deren Selbstkosten so tief wie möglich gehalten werden sollen.

## Patentansprüche

1. Wertmarke, bestehend aus einem Geldstückhalter (1) und einem so darin gehaltenen Geldstück (2), dass mindestens eine Prägefläche annähernd vollständig sichtbar ist, wobei der Geldstückhalter (1) so geformt ist, dass eine Entfernung des Geldstückes (2) eine optisch sichtbare oder funktionelle Verletzung des Geldstückhalters (1) bedingt,
dadurch gekennzeichnet, dass
der Geldstückhalter (1) eine kreisförmige Vertiefung (10) zur Aufnahme des Goldstückes (2) aufweist, wobei die Vertiefung einen mindestens teilweise umlaufenden, radial vorstehenden, abgeschrägten Rückhalterand (11,110) aufweist, der federnd geformt ist, so dass das Geldstück (2) in diese Vertiefung hineindrückbar ist, und dass das Geldstück (2) durch den mindestens einen Rückhalterand (11,110) in seiner Position gehalten ist.

2. Wertmarke nach Anspruch 1, dadurch gekennzeichnet, dass die Verletzung irreversibel ist.

3. Wertmarke nach Anspruch 2, dadurch gekennzeichnet, dass der Rückhalterand (11,110) Sollbruchstellen (11') aufweist.

4. Wertmarke nach einen der Ansprüche 1 oder 2, dadurch gekennzeichnet, dass das Geldstück (2) so im Geldstückhalter (1) gehalten ist, dass es von beiden Seiten sichtbar ist.

5. Wertmarke nach Anspruch 1, dadurch gekennzeichnet, dass der Geldstückhalter (1) eine kreisförmige Scheibe ist.

6. Wertmarke nach Anspruch 5, dadurch gekennzeichnet, dass der Geldstückhalter (1) ringförmig gestaltet ist und mindestens eine radial verlaufende Sollbruchlinie (110') aufweist.

7. Wertmarke nach Anspruch 1, dadurch gekennzeichnet, dass der Geldstückhalter (1) eine geschlossene, ebene Rückseite (13) aufweist.

8. Wertmarke, bestehend aus einem Geldstückhalter (1) und einem so darin gehaltenen Geldstück (2), dass mindestens eine Prägefläche annähernd vollständig sichtbar ist, wobei eine Entfernung des Geldstückes (2) eine optisch sichtbare oder funktionelle, irreversible Verletzung des Geldstückhalters (1) bedingt,
dadurch gekennzeichnet, dass
der Geldstückhalter (1) eine stirnseitige, schlitzförmige Einführung (15) für das Geldstück (2) aufweist mit darin heraustrennbar angebrachten Rückhaltefedern (120), die ein Herausfallen des Geldstückes (2) verhindern.

9. Verwendung der Wertmarke nach einem der Ansprüche 1-8 als Werbemittel.

## Claims

1. A chip, consisting of a coin holder (1) and a coin (2) which is held therein such that at least one mint surface is approximately completely visible, wherein the coin holder (1) is formed such that a removal of the coin (2) causes an optically visible or functional damage to the coin holder (1),
characterised in that
the coin holder (1) comprises an annular deepening (10) for receiving the coin (2), wherein the deepening comprises an at least partly circumferential, radially projecting, bevelled retaining edge (11,110), which is resiliently formed, so that the coin (2) can be pressed inside this deepening and that the coin (2) is held in its position by the at least one retaining edge (11,110).

2. A chip according to claim 1, characterised in that the damage is irreversible.

3. A chip according to claim 2, characterised in that the retaining edge (11, 110) comprises predetermined breaking locations (11').

4. A chip according to one of the claims 1 or 2, characterised in that the coin (2) is held in the coin holder (1) such that it is visible from both sides.

5. A chip according to claim 1, characterised in that the coin holder (1) is a circular disk.

6. A chip according to claim 5, characterised in that the coin holder (1) is shaped annularly and comprises at least one radially running predetermined breaking line (110').

7. A chip according to claim 1, characterised in that the coin holder (1) comprises a closed, planar rear side (13).

8. A chip consisting of a coin holder (1) and a coin (2) which is held therein such that at least one mint surface is approximately completely visible, wherein a removal of the coin (2) causes an optically visible or functional, irreversible damage to the coin holder (1),
characterised in that
the coin holder (1) comprises an end-side, slot-like entrance (15) for the coin (2) with retaining springs (120) detachably mounted therein, which prevent a falling out of the coin (2).

9. The use of a chip according to one of the claims 1 - 8 as advertising means.

## Revendications

1. Ensemble jeton, consistant en un porte-pièce de monnaie (1) et en une pièce de monnaie (2) qui y est maintenue de telle sorte qu'au moins une surface d'estampage est pratiquement totalement visible, tandis que le porte-pièce (1) est conformé de telle sorte qu'un enlèvement de la pièce de monnaie (2) provoque un endommagement optiquement visible ou fonctionnel du porte-pièce de monnaie (1),
caractérisé en ce que
le porte-pièce de monnaie (1) présente une cavité (10) circulaire destinée à recevoir la pièce de monnaie (2), tandis que la cavité présente un bord de retenue (11,110) biseauté, dépassant radialement, au moins partiellement circulaire, formant ressort, de telle sorte que la pièce de monnaie (2) peut être insérée dans cette cavité et que la pièce de monnaie (2) est maintenue dans sa position par l'intermédiaire d'au moins un bord de retenue (11,110).

2. Ensemble jeton selon la revendication 1, caractérisé en ce que l'endommagement est irréversible.

3. Ensemble jeton selon la revendication 2, caractérisé en ce que le bord de retenue (11,110) présente des points de rupture.

4. Ensemble jeton selon l'une des revendications 1 ou 2, caractérisé en ce que la pièce de monnaie (2) est maintenue dans le porte-pièce de monnaie (1) de façon à être visible des deux côtés.

5. Ensemble jeton selon la revendication 1, caractérisé en ce que le porte-pièce de monnaie (1) est un disque circulaire.

6. Ensemble jeton selon la revendication 5, caractérisé en ce que le porte-pièce de monnaie (1) a une forme annulaire et présente au moins une ligne de rupture suivant un tracé radial.

7. Ensemble jeton selon la revendication 1, caractérisé en ce que le porte-pièce de monnaie (1) présente un revers plat, fermé (13).

8. Ensemble jeton, consistant en un porte-pièce de monnaie (1) et en une pièce de monnaie (2) qui y est maintenue de telle sorte qu'au moins une surface d'estampage est pratiquement totalement visible, tandis qu'un enlèvement de la pièce de monnaie (2) provoque un endommagement irréversible, optiquement visible ou fonctionnel, du porte-pièce de monnaie (1),
caractérisé en ce que
le porte-pièce de monnaie (1) présente une entrée frontale ayant la forme d'une fente (15) pour la pièce de monnaie (2), entrée dans laquelle sont placées de façon amovible des languettes de retenue (120) qui empêchent que la pièce (2) tombe.

9. Utilisation de l'ensemble jeton selon l'une quelconque des revendications 1-8 comme objet publicitaire.
